# EUROPÄISCHE PATENTSCHRIFT

(11) **EP 0 591 791 B1**
(45) Veröffentlichungstag und Bekanntmachung des Hinweises auf die Patenterteilung: **03.12.1997**
(21) Anmeldenummer: 93115464.5
(22) Anmeldetag: 24.09.1993
(51) Int. Cl.: H04R 25/00, H04R 25/02

(54) **Programmierbares Hörhilfegerät**
Programmable hearing-aid
Prothèse auditive programmable

(30) Priorität: 07.10.1992 DE 4233813
(43) Veröffentlichungstag der Anmeldung: 13.04.1994
(73) Patentinhaber: Siemens Audiologische Technik GmbH, 91058 Erlangen (DE)
(72) Erfinder: Weiss, Hans-Joachim, D-90427 Nürnberg (DE)
(74) Vertreter: Fuchs, Franz-Josef, Dr.-Ing.

(56) Entgegenhaltungen:
- EP-A- 0 311 233
- DE-A- 2 024 853
- DE-A- 3 913 789
- DE-U- 8 800 629

## Beschreibung

Die Erfindung betrifft ein programmierbares Hörhilfegerät mit in einem Gehäuse angeordneten Funktionsteilen, wie Stromquelle, Mikrofon, Verstärkereinheit, Hörer, sowie mit einer Programmierschaltung, die zur Versorgung mit Einstelldaten über eine gehäuseseitige Buchse mit elektrischen Kontakten an ein externes Datenerzeugungsgerät, insbesondere eine externe Programmiereinheit, anschließbar ist, wobei das externe Datenerzeugungsgerät mit der Buchse des Hörhilfegerätes durch ein Steckerteil kontaktierbar ist.

Aus der DE-U-88 00 629 ist ein elektrisches Hörhilfegerät dieser Art bekannt, das ein Buchsenteil mit elektrischen Steckbuchsen aufweist, die mit einer Schaltungsplatine od.dgl. der Programmierschaltung leitend verbunden und durch passende elektrische Steckstifte eines Steckerteils an das externe Datenerzeugungsgerät anschließbar sind. Zur Einstellung der Übertragungsfunktionen des Hörgerätes ist ein Stekkerteil des externen Datenerzeugungsgerätes in das mit den Steckbuchsen- oder Schleifkontakten versehene Buchsenteil einsetzbar, derart, daß der bei herausgenommener Batterie in das Batteriefach einsetzbare Stecker des externen Gerätes mit elektrischen Anschlüssen der programmierbaren Schaltung des Hörgerätes kontaktierbar ist. Am Gehäuse des bekannten Hörgerätes sind neben dieser Programmierbuchse noch ein Lautstärkeregler, ein sogenannter MTO-Schalter (zum Einschalten des Hörgerätes auf Mikrofonbetrieb, zum Umschalten auf Telefonbetrieb/Induktionsspulenbetrieb und zum Abschalten des Hörhilfegerätes/O-Stellung) sowie unter einer Klappe verdeckt angeordnete Stellerschalter zum Einstellen der Tonblenden od.dgl. vorgesehen.

Aus der EP-A-0 064 042 ist ein Hörgerät bekannt, bei dem in einem Speicher die Parameter mehrerer verschiedener Umgebungssituationen abgespeichert sind. Durch Betätigen eines Schalters wird z.B. die erste Gruppe von Parametern abgerufen und steuert über eine Steuereinheit einen zwischen Mikrofon und Hörer eingeschalteten Signalprozessor, der dann eine die erste für eine vorgesehene Umgebung bestimmte Übertragungsfunktion einstellt. Über einen sogenannten Situationsumschalter können durch den Hörgeräteträger alle programmierten Übertragungsfunktionen nacheinander abgerufen werden, bis die dem Hörgeräteträger passende Übertragungsfunktion gefunden ist. Andererseits ist auch eine automatische Anpassung vorgesehen, wenn der Benutzer z.B. von einer geräuschvollen Umgebung in eine ruhige Umgebung kommt oder umgekehrt. Zur Programmierung des Speichers des Hörgerätes wird das Hörgerät über eine elektrische Leitung an eine externe Programmiereinheit angeschlossen.

Aus der DE-A-30 32 311 ist ein Hörgerät mit Empfangsteil zum Empfang von drahtlos gesendeten Signalen bekannt, wobei das Hörgerät mit von außen zugänglichen Kontaktelementen versehen ist, derart, daß das Empfangsteil mindestens eine Empfängerelektrode und Kontaktelemente aufweist, die mit den Kontaktelementen des Hörgerätes in Eingriff bringbar sind, um die Empfängerelektronik mit der Schaltung des Hörgerätes in elektrischer Verbindung zu halten. Dabei sind die Kontaktelemente des Hörgerätes als Buchsen und die Kontaktelemente des Empfängerteiles als Steckerstifte ausgebildet. Zum Ein- und Ausschalten des Hörgerätes sowie zur Lautstärkeregelung sind am Gehäuse des Hörgerätes zusätzliche Schalterelemente vorgesehen.

Bei dem aus der DE-A-40 31 132 bekannten programmierbaren Hörgerät werden die Programmierkontakte wahlweise als Audio-Eingang genutzt. Dazu ist ein elektronischer Schalter vorgesehen, welcher durch einen Speicherbaustein gesteuert wird. Durch Übertragen von speziellen Datensignalen an den Speicherbaustein wird der Schalter ein- bzw. ausgeschaltet.

Bei am Kopf zu tragenden Hörhilfegeräten, insbesondere HdO-Geräten, aber im besonderen bei sehr kleinen im Ohr bzw. im Gehörgang zu tragenden Hörgeräten, steht nur wenig Platz für die Anordnung der Bedien- und Schalterelemente usw. zur Verfügung. Deshalb ist es Aufgabe der Erfindung, ein Hörgerät der eingangs genannten Art zu schaffen, das sich durch eine platzsparende Anordnung der Schalterelemente auszeichnet.

Diese Aufgabe wird erfindungsgemäß dadurch gelöst, daß die gehäuseseitige Buchse (Programmierbuchse) neben den Kontakten zum Anschluß des Datenerzeugungsgerätes wenigstens einen Schalterkontakt für die Aufnahme eines anstelle des Steckerteils des Datenerzeugungsgerätes in die Buchse einsetzbaren Schalterelementes aufweist.

In vorteilhafter Ausgestaltung der Erfindung ist in die außer im Programmiervorgang freie Programmierbuchse ein Schalterelement zum Ein-/Aus-Schalten des Gerätes, ein MTO-Schalter, ein Lautstärkesteller oder ein Tonblenden-Stellerschalter einsetzbar.

Gemäß der Erfindung kann die zum Übertragen von Einstelldaten von einer Programmiereinrichtung zum Hörgerät und/oder zum Abrufen von Programmdaten aus dem Hörgerät vorhandene Buchse nach Beendigung der Datenübertragung und damit während des Gebrauchs des Hörgerätes, zur platzsparenden Anordnung eines oder mehrerer Schalterelemente genutzt werden. Anstelle einer getrennten Anordnung der Schalterelemente am Hörgerätegehäuse, neben der während des Gebrauchs des Hörgerätes freien Buchse, kann wenigstens eines der Schalterelemente, z.B. ein Ein-/Aus-Schalter, ein MTO-Schalter, ein Lautstärkesteller, ein Tonblendensteller od.dgl., in die Buchse eingesetzt werden. Wird die Buchse zum Programmieren des Hörgerätes benötigt, läßt sich das Schalterelement einfach aus der Buchse nehmen. Dabei sind zum Schalteranschluß gegebenenfalls Programmierkontakte der Buchse nutzbar und der Buchsenanschluß weist neben den Programmierkontakten zusätzlich Schalterkontakte auf. Mit der Verwendung der vorhandenen Programmierbuchse als Sockel für ein Schalterelement kann wenigstens ein zusätzlicher Einzelschalter eingespart werden.

In vorteilhafter Ausführung und zur einfachen Betätigung ist insbesondere als Schalterelement ein Tast- oder Kippschalter in die Buchse einsetzbar.

Bei Hörhilfegeräten, die zur Anpassung der Übertragungsfunktionen an verschiedene Umgebungssituationen, z.B. geräuschvolle Umgebung, Straßenlärm, ruhige Umgebung usw., einen zusätzlichen, vom Hörgeräteträger bedienbaren Situationsumschalter benötigen, ermöglicht die Erfindung die Anbringung dieses Situationsumschalters an der Buchse.

Weitere Vorteile und Einzelheiten der Erfindung ergeben sich aus der nachfolgenden Beschreibung von Ausführungsbeispielen anhand der Zeichnungen und in Verbindung mit den Ansprüchen.

Es zeigen:
Figur 1 ein hinter dem Ohr tragbares programmierbares Hörhilfegerät, das gemäß dem Stand der Technik am Gehäuse eine Programmierbuchse sowie Schalterelemente aufweist,
Figur 2 in Explosionsdarstellung eine Buchse und einen zugehörigen Steckeranschluß eines Programmierkabels oder eines Audio-Anschlusses,
Figur 3 im Schnitt ein gemäß der Erfindung in die Programmierbuchse eines Hörhilfegerätes einsteckbares Schalterelement, z.B. in Form eines Tastschalters, und
Figur 4 eine Draufsicht auf die Programmier- und Schalterkontakte einer Buchse gemäß Figur 2.

In der Figur 1 ist ein an sich bekanntes, hinter dem Ohr zu tragendes Hörhilfegerät dargestellt mit einem Gehäuse 1, das beispielsweise aus Schalen zusammengesetzt ist. Am einen Ende des Gehäuses 1 befindet sich ein Fach 11 für eine Stromquelle, z.B. eine Batterie 2. Das Batteriefach 11 enthält dazu eine zu öffnende Batterielade 12 und eine Handhabe 13. Am anderen Ende des Gehäuses ist ein Traghaken 14 vorgesehen, von dem eine nicht gezeichnete Schlauchleitung zu einer Ohrolive führt, die in den Ohrkanal eingeführt wird, wenn das Hörhilfegerät getragen wird. An der konvex nach außen gewölbten Rückseite des Gerätes befindet sich ein Rädchen 15 zur Einstellung der Lautstärke sowie ein Schalter 16 für die Schalterstellung T, in der das Hörgerät z.B. an eine Telefonspule angeschlossen wird, eine Schalterstellung O für die Ausschaltung des Gerätes und eine Schalterstellung M für die Einschaltung des Gerätes bzw. des Gerätemikrofons.

Die wesentlichsten Bestand- bzw. Funktionsteile des Hörhilfegerätes sind in an sich bekannter Weise das Mikrofon 3, eine Verstärkereinheit 4 mit programmierbarer Schaltung, ein Hörer 5 sowie Stellelemente 17, z.B. zur Tonblendeneinstellung. Das HdO-Gerät weist ferner ein mit seiner Programmierschaltung elektrisch verbundenes Buchsenteil 6 mit elektrischen Programmierkontakten 7 auf. Das Hörhilfegerät wird zur Versorgung mit den Einstelldaten an ein nicht gezeichnetes Audiometer angeschlossen, in dem dessen Programmierstecker 9 mit seinen elektrischen Steckstiften mit dem Buchsenteil elektrisch gekoppelt wird. Nach Beendigung des Programmiervorganges und nach Abnahme des Steckerteils 9 ist die Buchse 6 durch eine Klappe 19 verschließbar, welche mittels eines Scharniers 20 am Gehäuse 1 angelenkt ist.

In Figur 2 ist eine in ein erfindungsgemäßes Hörgerät zu dessen Programmierung eingebaute Buchse 6 mit ihren elektrischen Anschlüssen 18 und Programmierkontakten 7 sowie einem zusätzlichen Schalterkontakt 8 dargestellt. Diese Buchse ist z.B. zur Programmierung des Hörgerätes mit einem Programmierstecker 9 eines Programmierkabels 21 einer externen Programmiereinheit kuppelbar. Andererseits ist die Buchse auch zum Anschluß eines Audio-Adapters für einen Audio-Anschluß verwendbar.

Nach der Erfindung ist die Buchse 6 ferner zur Aufnahme eines Schalterelementes 10, z.B. eines Tastschalters gemäß Figur 3, vorgesehen. Ist das Hörgerät mit den Funktionsdaten programmiert, so wird die vorhandene Programmierbuchse 6 als Sockelelement für ein Schalterelement 10 verwendet, indem in die Buchse das Schalterelement 10 einsetzbar ist. Das Schalterelement 10 kann als Ein-/AusSchalter, als MTO-Schalter, als Situationsumschalter, als Tonblendensteller, als Lautstärkesteller oder auch als Mehrfunktionsschalter ausgebildet sein. Der gezeichnete, in die Buchse 6 einsetzbare sowie aus der Buchse 6 abnehmbare Tastschalter 10 besteht beispielsweise aus einem Schaltergehäuse 22, mit einer Schalterplatine 23 mit Kontaktstiften 24, einer Schalterfeder 25, einem Betätigungselement 26 und einer Kontaktbrücke 27.

## Patentansprüche

1. Programmierbares Hörhilfegerät mit in einem Gehäuse (1) angeordneten Funktionsteilen, wie Stromquelle (2), Mikrofon (3), Verstärkereinheit (4), Hörer (5), sowie mit einer Programmierschaltung, die zur Versorgung mit Einstelldaten über eine gehäuseseitige Buchse (6) mit elektrischen Kontakten (7) an ein externes Datenerzeugungsgerät, insbesondere eine externe Programmiereinheit, anschließbar ist wobei das externe Datenerzeugungsgerät mit der Buchse (6) des Hörhilfegerätes durch ein Steckerteil (9) kontaktierbar ist, **dadurch gegekennzeichnet**, daß die gehäuseseitige Buchse (6) neben den Kontakten (7) zum Anschluß des Datenerzeugungsgerätes wenigstens einen Schalterkontakt (8) für die Aufnahme eines anstelle des Steckerteils (9) des Datenerzeugungsgerätes in die Buchse (6) einsetzbaren Schalterelementes (10) aufweist.

2. Hörhilfegerät nach Anspruch 1, **dadurch gegekennzeichnet**, daß in die, außer im Programmiervorgang, freie Buchse (6) ein Schalterelement (10) zum Ein-/Aus-Schalten des Hörgerätes, ein Schalter zum Einschalten des Hörhilfegerätes auf Mikrofonbetrieb, zum Umschalten auf Telefonbetrieb/Induktionsspulenbetrieb und zum Abschalten des Hörhilfegerätes, ein Schalter zur Lautstärkeverstellung oder ein Tonblenden-Stellerschalter einsetzbar ist.

3. Hörhilfegerät nach Anspruch 1, **dadurch gegekennzeichnet**, daß in die Buchse (6) wenigstens ein Situationsumschalter zur Einstellung von Übertragungsfunktionen des Hörgerätes einsetzbar ist.

4. Hörhilfegerät nach einem der Ansprüche 1 bis 3, **dadurch gegekennzeichnet**, daß das in die Buchse (6) einsetzbare Schalterelement (10) als Tastschalter ausgebildet ist.

5. Hörhilfegerät nach einem der Ansprüche 1 bis 3, **dadurch gegekennzeichnet**, daß das in die Buchse (6) einsetzbare Schalterelement (10) als Kippschalter ausgebildet ist.

6. Hörhilfegerät nach einem der Ansprüche 1 bis 3, **dadurch gegekennzeichnet**, daß das in die Buchse (6) einsetzbare Schalterelement (10) als Drehschalter oder Potentiometer ausgebildet ist.

7. Hörhilfegerät nach einem der Ansprüche 1 bis 6, **dadurch gegekennzeichnet**, daß die Buchse (6) als Sockel für das einsetzbare Schalterelement (10) ausgebildet ist.

8. Hörhilfegerät nach einem der Ansprüche 1 bis 7, **dadurch gegekennzeichnet**, daß die Buchse (6) wenigstens einen Schleifkontakt für einen Potentiometerschalter aufweist.

## Claims

1. Programmable hearing aid apparatus having function parts such as a current source (2), a microphone (3), an amplifier unit (4) and an earphone (5) arranged in a housing (1), and having a programming circuit which, for the supplying of setting data, can be connected by means of electrical contacts (7) to an external data generating apparatus, in particular an external programming unit, by way of socket (6) at the housing side, wherein the external data generating apparatus can be placed in contact with the socket (6) of the hearing aid apparatus by means of a plug part (9), **characterised in that** the socket (6) on the housing side has, in addition to the contacts (7) for connecting the data generating apparatus, at least a switch contact (8) for receiving a switch element (10) which can be inserted in the socket (6) in place of the plug part (9) of the data generating apparatus.

2. Hearing aid apparatus according to claim 1, characterised in that a switch element (10) for switching the hearing apparatus on/off, a switch for switching the hearing aid apparatus to microphone mode, for switching over to telephone mode/induction coil mode and for disconnecting the hearing aid apparatus, a sound level adjustment switch or a tone control switch, can be inserted in the socket (6), which is free except during the programming operation.

3. Hearing aid apparatus according to claim 1, characterised in that at least a situation changeover switch for setting transmission functions of the hearing apparatus can be inserted in the socket (6).

4. Hearing aid apparatus according to one of claims 1 to 3, characterised in that the switch element (10) which can be inserted in the socket (6) is formed as a momentary-contact switch.

5. Hearing aid apparatus according to one of claims 1 to 3, characterised in that the switch element (10) which can be inserted in the socket (6) is formed as a toggle switch.

6. Hearing aid apparatus according to one of claims 1 to 3, characterised in that the switch element (10) which can be inserted in the socket (6) is formed as a rotary switch or potentiometer.

7. Hearing aid apparatus according to one of claims 1 to 6, characterised in that the socket (6) is formed as a base for the insertable switch element (10).

8. Hearing aid apparatus according to one of claims 1 to 7, characterised in that the socket (6) has at least a sliding-action contact for a potentiometer switch.

## Revendications

1. Appareil de correction auditive programmable, comportant des unités fonctionnelles disposées dans un boîtier (1), comme une source (2) de courant, un microphone (3), une unité (4) d'amplificateur, un écouteur (5) ainsi qu'un circuit de programmation, qui peut être connecté à un appareil extérieur de production de données, notamment une unité extérieure de programmation, pour l'alimentation en données de réglage, par l'intermédiaire d'une douille (6), qui se trouve du coté du boîtier et qui comporte des contacts électriques (7), l'appareil extérieur de production de données pouvant être mis en contact avec la douille (6) de l'appareil de correction auditive par une pièce mâle (9), caractérisé en ce que la douille (6) du côté du boîtier comporte, à côté des contacts (7), pour le raccordement de l'appareil de production de données, au moins un contact (8) d'interrupteur pour la réception d'un élément (10) d'interrupteur pouvant être inséré dans la douille (6) au lieu de la pièce mâle (9) de l'appareil de production de données.

2. Appareil de correction auditive suivant la revendication 1, caractérisé en ce qu'un élément (10) d'interrupteur pour le branchement/le débranchement de l'appareil de correction auditive, un interrupteur pour le branchement de l'appareil de correction auditive en fonctionnement en microphone, pour la commutation fonctionnement en téléphone/fonctionnement en bobine d'induction et pour le débranchement de l'appareil de correction auditive, un interrupteur pour le réglage de l'intensité sonore ou un interrupteur de réglage de la tonalité peuvent être insérés dans la douille (6) libre en dehors de l'opération de programmation.

3. Appareil de correction auditive suivant la revendication 1, caractérisé en ce qu'au moins un commutateur de situation destiné à régler des fonctions de transfert de l'appareil de correction auditive peut être inséré dans la douille (6).

4. Appareil de correction auditive suivant l'une des revendications 1 à 3, caractérisé en ce que l'élément (10) d'interrupteur pouvant être inséré dans la douille (6) est formé d'un interrupteur à bouton.

5. Appareil de correction auditive suivant l'une des revendication 1 à 3, caractérisé en ce que l'élément (10) d'interrupteur pouvant être inséré dans la douille (6) est formé d'un interrupteur basculant.

6. Appareil de correction auditive suivant l'une des revendications 1 à 3, caractérisé en ce que l'élément (10) d'interrupteur pouvant être inséré dans la douille (6) est formé d'un interrupteur rotatif ou d'un potentiomètre.

7. Appareil de correction auditive suivant l'une des revendication 1 à 6, caractérisé en ce que la douille (6) est formée d'un socle pour l'élément (10) d'interrupteur pouvant être inséré.

8. Appareil de correction auditive suivant l'une des revendications 1 à 7, caractérisé en ce que la douille (6) comporte au moins un contact par frottement pour un interrupteur à potentiomètre.
